# EUROPÄISCHE PATENTSCHRIFT

(11) **EP 0 203 367 B1**
(45) Veröffentlichungstag und Bekanntmachung des Hinweises auf die Patenterteilung: **12.07.1989**
(21) Anmeldenummer: 86105595.2
(22) Anmeldetag: 23.04.1986
(51) Int. Cl.: H01H 33/66

(54) **Kontaktanordnung für Vakuumschalter**
Contact arrangement for a vacuum system
Dispositif de contact pour interrupteur sous vide

(30) Priorität: 06.05.1985 DE 3516205
(43) Veröffentlichungstag der Anmeldung: 03.12.1986
(73) Patentinhaber: SIEMENS AKTIENGESELLSCHAFT, 80333 München (DE)
(72) Erfinder: Kuhl, Wilfried, D-8501 Wendelstein (DE); Sebald, Gerhard, D-8650 Lauf (DE); Hässler, Heinrich, Dr., D-8501 Wendelstein (DE); Schlenk, Wolfgang, Dr., D-8520 Erlangen (DE); Bialkowski, Günter, D-1000 Berlin 26 (DE)

(56) Entgegenhaltungen:
- DE-A- 2 429 484
- DE-A- 2 644 234
- DE-A- 3 215 020
- DE-A- 3 334 493
- DE-A- 3 338 254
- FR-A- 2 211 737

## Beschreibung

Die Erfindung bezieht sich auf eine Kontaktanordnung für Vakuumschalter, mit zwei koaxial einander gegenüber angeordneten und in ihrer Achsrichtung relativ zueinander verschiebbaren Kontakten, die je aus einem scheibenförmigen Kontaktstück mit Kontaktfläche und einer dahinter im Abstand liegenden Scheibe aus elektrisch gut leitendem Material bestehen, welche Scheiben jeweils direkt mit einem zentralen Stromzuführungsbolzen verbunden sind und durch ihre Formgebung mit kreisförmigen Aussparungen und Schlitzen radial und azimutal verlaufende Stromleiter und dadurch Mittel zur Erzeugung von axialen Magnetfeldern realisieren, wobei der Strom vom Stromzuführungsbolzen über die Stromleiter der Scheibe und von dort über von den Schlitzen seitlich begrenzte Stege zum Kontaktstück geführt wird.

Vakuumschalter erlangen zunehmend Bedeutung für hohe Ausschaltströme. Bei hohen Schaltströmen tritt aber folgendes Problem auf: Infolge des Eigenmagnetfeldes der Stromschienenanschlüsse und der Kontaktform treten hohe Kräfte gegen das Lichtbogenplasma auf, die das Plasma aus dem Kontaktspalt zur Schaltkammerwand herausdrücken und die Lichtbogenansatzpunkte an den äußeren Schaltkontaktumfang verlagern, wobei sie dort festbrennen können. Diese Tatsache hat zur Folge, daß durch thermische Überbelastung der betreffenden Kontaktflächen ein Nachglühen bzw. eine thermische Emission sowie durch thermische Emission ein Wiederzünden des Lichtbogens nach dem Nulldurchgang des sinusförmigen Wechselstromes erfolgen kann, wodurch ein sicheres Löschen bzw. Abschalten des Stromes nicht mehr gegeben ist. Gleichermaßen ist damit eine starke örtliche Aufschmelzung des Kontaktstückes mit hohen Abbrandverlusten verbunden.

Es sind bereits Kontaktformen vorgeschlagen worden, die durch besondere Formgebung oder Stromführung in der Nähe der Schaltkontaktfläche Magnetfelder erzeugen. Beispielsweise können radiale Magnetfelder auf den Lichtbogen eine Kraftwirkung ausüben und diesen zu einer schnellen azimutalen Umlaufbewegung auf der Kontaktoberfläche veranlassen. Gleichzeitig kann bei Strömen oberhalb von etwa 20 kA das Lichtbogenplasma aus dem Kontaktspalt herausgedrückt werden, weswegen bei diesen hohen Strömen axiale Magnetfelder vorteilhaft sind.

Die Parameter des axialen Magnetfeldes sind im wesentlichen von der konstruktiven Ausbildung des zugehörigen Spulenkörpers abhängig. Bekannte Kontaktformen für selbsterzeugende Axialmagnetfelder sind meist aus bogen- oder hakenförmig ausgebildeten Spulenelementen zusammengesetzt.

Beispielsweise ist aus der DE-C 2 443 141 eine Kontaktanordnung bekannt, bei der jeder Kontakt aus einem Kontaktstück und einer dahinterliegenden Spule besteht, welche letztere mit etwa speichenförmigen Armen als erste Leiterabschnitte und daran angesetzten ringförmigen Bereichen als zweite Leiterabschnitte ausgebildet sind. Die zweiten Leiterabschnitte schließen sich jeweils im Bereich des größten Abstandes des ersten Leiterabschnittes von der Mittelachse an und verlaufen im gleichen Richtungssinn auf einem Kreisbogen, der sich annähernd parallel zum Außenumfang des einen Kontaktstückes bis zu einem spaltförmigen Abstand zum jeweils benachbarten ersten Leitungsabschnitt erstreckt und dort in einen dritten Leiterabschnitt übergeht.

Bei dieser bekannten Anordnung stehen in beiden Kontakten die Spulenkörper mit den Leiterabschnitten einander fluchtend gegenüber. Die Herstellung der Kontakte mit den zugehörigen Spulenelementen ist vergleichsweise aufwendig, wobei eine derartige Anordnung mechanisch nicht sehr stabil ist.

Aus der DE-A 3 215 020 ist daneben eine Kontaktanordnung bekannt, bei welcher hinter dem eigentlichen Kontaktstück Leiterabschnitte enthalten sind, in denen zur Erzeugung eines axialen Magnetfeldes in der Kontaktanordnung Teilströme in radialer Richtung sowie in Umfangsrichtung geführt sind, wobei die Kontakte in Umfangsrichtung aneinandergereihte querschnittsvermindernde Aussparungen enthalten und wobei die zwischen den Aussparungen verbleibenden Stege radial verlaufende Leiterabschnitte bilden. Dabei sind die gleich ausgebildeten Kontakte zu einer Kontaktanordnung derart um die Längsachse verdreht eingebaut, daß jeweils eine Aussparung des einen Kontaktes einem Steg des anderen Kontaktes gegenübersteht und diesen überdeckt. Dadurch sollen Kontaktflächen zwischen den Aussparungen sowie der Peripherie der Kontakte gebildet werden, wobei zur Begrenzung eines Leiterabschnittes in Umfangsrichtung von jeder Aussparung ein Spalt zum Kontaktrand hinführt. Angesetzt sind die sich deckenden Spalte der Kontakte dort, wo die Aussparungen sich überschneiden, um eine Kontaktöffnung in radialer Richtung zu erreichen. Als Aussparungen können bei dieser Kontaktanordnung beispielsweise kreisförmige Durchhohrungen vorgesehen sein. Die zueinander gerichteten Kontaktflächen der beiden Kontakte müssen mit einem für Vakuumschalter geeigneten Kontaktmaterial versehen sein, wozu eine dünne Scheibe bzw. eine Schicht dieses Materials auf die beschriebene Anordnung aufgebracht werden soll.

Aus der konstruktiven Gestaltung der Kontaktanordnung nach der DE-A 3 215 020 ist entnehmbar, daß während eines Schaltvorganges das axiale Magnetfeld an Wirksamkeit verliert, da das im Kontaktspalt entstehende Plasma zum Kurzschluß zwischen den zentralen hochleitfähigen Stromzuführungsbolzen führen kann.

Aus der DE-A 3 338 254 ist weiterhin eine Kontaktanordnung für Vakuumschalter mit axialem Magnetfeld der eingangs genannten Art bekannt, bei der Aussparungen vorhanden sind, die beispielsweise kreisförmig sein können, und Schlitze, die die Aussparungen jeweils von einer Seite zum Umfang der Scheibe hin fortsetzen. Dazu werden die ungefähr radial verlaufenden Schlitze von außen nach innen gesägt, so daß sie auf die Aussparungen treffen, die vorher als Löcher gebohrt wurden. Bei einem so aufgebauten Vakuumschalter sollen die beiden Kontaktstücke mit den das axiale Magnetfeld erzeugenden Stromleitern völlig identisch sein.

Aufgabe der Erfindung ist es demgegenüber, die Kontaktanordnung der eingangs genannten Art derart zu verbessern, daß sie hinsichtlich der Erzeugung eines axialen Magnetfeldes noch wirkungsvoller als die vorbekannten Anordnungen ist.

Die Aufgabe ist bei einer Kontaktanordnung der eingangs genannten Art erfindungsgemäß dadurch gelöst, daß die Schlitze unter einem spitzen Winkel mit der Umfangstangente vom Außendurchmesser der Scheibe ausgehend mit der Außenkante tangential an die kreisförmigen Aussparungen laufen und daß die einander gegenüber angeordneten Kontakte azimutal derart orientiert sind, daß die kreisförmigen Aussparungen der beiden gegenüberliegenden Scheiben in Achsrichtung deckungsgleich sind, zwei benachbarte tangentiale Schlitze dagegen nur am Außendurchmesser der Scheiben einander gegenüberstehen.

Aus der DE-C 2 363 044 ist zwar ein Zweibereichskontakt bekannt, mit einem äußeren Hochstrombereich und einem inneren, herausragenden Bereich zur Führung des Nennstroms oder zum Abschalten kleiner Schaltströme, bei dem im Kontaktstück Schlitze vom äußeren Umfang tangential an den inneren Kontaktbereich hinlaufen, die sich an ihren Enden kreisförmig erweitern.

Mit dieser Kontaktanordnung soll ein radiales Magnetfeld und damit ein tangentiales Umlaufen des Lichtbogens erreicht werden.

Bei der Erfindunq ist vorteilhaft, daß bei den Scheiben die radialen und azimutalen Leiterelemente ihre Fläche stetig ändern und sich für die so gebildeten Spulenarme eine optimale Querschnittsänderung ergibt, womit der Verlauf des Magnetfeldes in gewünschter Weise unterstützt wird. Damit wird die gesamte zur Verfügung stehende Fläche für die Stromleitung optimal ausgenutzt. Dadurch, daß sich die benachbarten Schlitze jeweils am Außendurchmesser der Scheibe einander gegenüberstehen, ist eine Minimierung des Stromweges erreicht. Auch bei sich öffnenden Kontakten bleibt dies erhalten und damit das am äußeren Schaltkontaktumfang wirksame axiale Magnetfeld stabil. Die als Spule wirkende Scheibe kann in einfacher Weise hergestellt werden, beispielsweise als Gußteil, Stanzteil oder auch als Stanzprägeteil.

Je nach Anwendungszweck können die radial und azimutal verlaufenden Stromleiter der die Spule bildenden Scheibe aus einer unterschiedlichen Anzahl von Leiterelementen bestehen. Beispielsweise für Abschaltströme bis ca. 40 kA werden wenigstens drei, vorzugsweise vier, Elemente notwendig sein. Für Abschaltströme über ca. 40 kA werden dage- . gen vorzugsweise sechs oder mehr Elemente benötigt. Für den Fall, daß in der Scheibe beispielsweise zwei kreisförmige Aussparungen unmittelbar aneinandergereiht sind, können aber auch für Abschaltströme über ca. 40 kA die einzelnen radial und azimutal verlaufenden Stromleiter aus wenigstens drei, vorzugsweise vier, Elementen bestehen.

Die Stege an den Enden der Stromleiter können dreieckige oder viereckige Grundflächen haben. Solche Stege können separate, spanlos geformte Bleche aus elektrisch gut leitendem Material sein; sie können aber auch aus der Scheibe unmittelbar formgepreßt werden. Auf der anderen Seite des Schlitzes kann dem Steg gegenüberliegend auf der Scheibe ein Abstandsstück aus elektrisch schlecht leitendem Material zur Verbesserung der mechanischen Stabilität angeordnet sein.

Zwischen Scheibe und dem eigentlichen Kontaktstück kann zusätzlich eine Kontaktstückunterlage aus elektrisch gut leitfähigem Material vorhanden sein. Dabei ist es vorteilhaft, wenn die Kontaktstücke und die fakultativ vorhandenen Kontaktstückunterlagen eine entsprechend der Zahl der kreisförmigen Aussparungen in der Scheibe wenigstens gleiche Anzahl an radialen Schlitzen aufweisen, die zur Unterdrückung von Wirbelströmen dienen. Diese Schlitze decken sich aber nicht mit den Schlitzen in dem Spulenkörper, sondern verlaufen jeweils über den den Schlitzen abgewandten Kanten der Stege.

Das eigentliche Kontaktstück besteht in bekannter Weise aus einem Werkstoff auf der Basis von Kupfer und Chrom: Vorzugsweise ist das Kontaktstück an seinen Kanten zur Schaltfläche hin abgerundet.

Weitere Einzelheiten und Vorteile der Erfindung ergeben sich aus der nachfolgenden Figurenbeschreibung von Ausführungsbeispielen anhand der Zeichnung.

Es zeigen jeweils in schematischer Darstellung
FIG 1 einen Längsschnitt durch einen einzelnen Kontakt der Kontaktanordnung.
FIG 2 eine Draufsicht auf den Spulenkörper der FIG 1 längs der Linie 11-11 in FIG 1.
FIG 3 eine Draufsicht auf das Kontaktstück der FIG 1.
FIG 4 eine perspektivische Darstellung einer Gesamtkontaktanordnung zur Erläuterung der erfindungsgemäßen azimutalen Orientierung beider Kontakte.

Die Figuren 5 bis 8 den Figuren 1 bis 4 entsprechende Darstellungen eines zweiten Ausführungsbeispiels und

FIG 9 die Draufsicht auf den Spulenkörper eines dritten Ausführungsbeispiels.

Das erste Ausführungsbeispiel weist eine Viererteilung auf und ist für Ströme bis ca. 40 kA ausgelegt, wobei hier keine Kontaktstückunterlage vorhanden ist. Das zweite Ausführungsbeispiel hat eine Sechserteilung und ist für Ströme über ca. 40 kA ausgelegt, wobei bei dieser Ausführungsform beispielhaft eine Kontaktstückunterlage vorgesehen ist. Das dritte Ausführungsbeispiel ist ebenfalls für Abschaltströme über 40 kA vorgesehen.

In den Figuren sind identische bzw. gleichwirkende Teile mit den gleichen Bezugszeichen versehen.

In FIG 1 kennzeichnet 10 einen Kontaktbolzen, der zwei übereinanderliegende Scheiben 20 und 40 trägt. Die obere Scheibe 40 realisiert das Kontaktstück, die aus einem Werkstoff auf der Basis von Kupfer und Chrom (CuCr) besteht, und stark abgerundete Kanten 42 am Außendurchmesser hat. Zur besseren Wärmeableitung kann das Kontaktstück 40 auf eine Unterlage aus Kupfer verlötet sein, worauf später noch eingegangen wird. Über Kupferstege 50 ist die CuCr-Scheibe 40 auf die darunterliegende Scheibe 20, die als Spule zur Erzeugung eines axialen Magnetfeldes ausgebildet ist, angelötet und elektrisch verbunden. Dem Steg 50 gegenüberliegend sind Abstandsstücke 60 vorhanden. Weiterhin ist zwischen Kontaktbolzen 10, Spulenscheibe 20 und Kontaktstück 40 ein metallischer Stützkörper 70 aus elektrisch schlecht leitendem Material angeordnet. Dadurch ist gewährleistet, daß der Stromfluß während des Abschaltvorganges ganz überwiegend über die zur Erzeugung des Magnetfeldes vorgesehenen radialen und azimutalen Stromleiter als Spulenarme fließt.

Die geometerische Ausbildung der Spulenscheibe 20 ist im einzelnen aus FIG 2 ersichtlich. Die kreisförmige Scheibe 20 hat einen Durchmesser von etwa 75 mm. Auf der Kreisfläche sind in etwa in Radiusmitte symmetrisch verteilt vier identische, kreisförmige Aussparungen 21 eingebracht, die um jeweils 90_{°} versetzt sind und einen Durchmesser von etwa 17,5 mm aufweisen. An die Aussparungen 21 laufen vom Umfang der Scheibe 20 ausgehend tangentiale Schlitze 22, wobei jeweils vom Schlitz 22 und der Tangente an den Umfang der Scheibe 20 ein Winkel mit einem Betrag von weniger als 90_{°} (spitzer Winkel) gebildet wird. Zentrisch in der Scheibe 20 ist eine weitere Aussparung 23 eingebracht, deren Durchmesser an den Stützkörper angepaßt ist.

Durch eine solche Ausformung der Scheibe 20 werden vier identische Stromleiter 24 gebildet, die jeweils vom Umfang der Ausnehmung 23 ausgehend zunächst radial und dann azimutal verlaufen. Durch die spezielle Anordnung der Aussparungen 21 und der Stege 22 ergibt sich, daß die Stromleiter 24 über den gesamten Bereich einen sich stetig ändernden Querschnitt aufweisen. In FIG 2 ist jeweils das Abschnittsende der von den Schlitzen 22 begrenzten Stromleiter 24 mit 25 bezeichnet. Auf diesen in etwa dreiecksförmigen Bereichen 25 sind die Stege 50 gemäß FIG 1 aufgebracht, beispielsweise aufgelötet. Jeweils auf der anderen Seite der Schlitze sind in entsprechende Vertiefungen 26 Abstandsstücke 60 gemäß FIG 1 eingebracht, wodurch eine hinreichende mechanische Stabilität gewährleistet wird. Durch Auswahl des Materials der Abstandsstücke 60 wird für eine schlechte elektrische Leitfähigkeit Sorge getragen.

Aus FIG 3 wird deutlich, daß auch bei dem über der Spulenscheibe 20 liegenden Kontaktscheibe 40 Schlitze 41 vorhanden sind. Die Anzahl der Schlitze 41 entspricht dabei der Anzahl-der kreisförmigen Aussparungen 21 mit Tangentialschlitzen 22, wobei durch entsprechende azimutale Orientierung der Scheiben 20 und 40 gegeneinander die Schlitze 41 der Kontaktscheibe 40 derart verlaufen, daß sie die Stegbereiche 25 auf der den Schlitzen 22 der Spulenscheibe 20 gegenüberliegenden Seite begrenzen. Beim beschriebenen Ausführungsbeispiel ergibt sich dabei zwischen dem durch den Mittelpunkt der Aussparungen 21 führenden Radius und der Schlitzlinie jeweils ein Winkel von 22,5_{°}, was in FIG 4 am Kontakt A angedeutet ist.

Durch die beschriebene Ausbildung der Spulenscheibe 20 wird erreicht, daß der Strom jeweils mit radialen und azimutalen Komponenten vom Kontaktbolzen 10 über die Scheibe 20 und die Stege 50 in das eigentliche Kontaktstück 40 fließt, so daß eine axiale Magnetfeldkomponente erzeugt wird. Es hat sich gezeigt, daß bei dem dargestellten Aufbau der Kontakte eine hohe Dauerstromtragfähigkeit der Kontaktanordnung gewährleistet ist. Das Entstehen von Wirbelströmen in den Kontaktstücken 40 wird durch die darin befindlichen Schlitze 41 wirksam verhindert.

Um die axialen Magnetfeldkomponenten wirkungsvoll in einer Kontaktanordnung auszunutzen, ist eine geeignete azimutale Zuordnung der beiden Kontakte erforderlich. Diese wird aus der perspektivischen Darstellung nach FIG 4 deutlich: Es bedeuten A und B zwei an sich identisch aufgebaute Kontakte gemäß den oben beschriebenen Figuren 1 bis 3, die in Achsrichtung gegeneinander verschiebbar sind und somit einen elektrischen Kontakt herstellen oder unterbrechen können. Die Kontakte sind wiederum aus Bolzen 10a bzw. b Spulenscheibe 20a bzw. b sowie Kontaktscheibe 40a bzw. b aufgebaut. Der Kontaktbolzen 10a bzw. b verjüngt sich hier mit seinem Teilstück 11 a bzw. b zur Scheibe 20a bzw. b.

Die beiden Kontakte A und B sind in FIG 4 azimutal derart orientiert, daß die jeweiligen kreisförmigen Aussparungen 21 in den Scheiben 20a und b in Achsrichtung einander deckungsgleich sind, die zugehörigen tangentialen Schlitze 22 dagegen nur am Außendurchmesser der Scheiben 20a und b einander gegenüber stehen. Dadurch ergibt sich zwangsläufig, daß auch die Schlitze 41 a und 41 b in den Kontaktstücken 40 beider Kontakte A und B jeweils einen Winkel einschließen.

In den Figuren 5 bis 8 sind prinzipiell die gleichen Bezugszeichen wie in den Figuren 1 bis 4 verwendet. Aus der Schnittdarstellung nach FIG 5 ergibt sich, daß hier zwischen der Spulenscheibe 20 und der Kontaktscheibe 40 zusätzlich eine Kontaktstückunterlage 30 angeordnet ist, die zur Wärmeableitung dient. Die Scheiben 30 und 40 sind miteinander verlötet.

Bei der Ausführungsform nach FIG 6 ist für höhere Ströme eine größere Scheibe mit Sechserteilung gewählt. Auf eine Scheibe 20 von etwa 100 mm Durchmesser sind entsprechend FIG 2 auf einem konzentrisch zum Umfang liegenden Kreis mit halbem Scheibendurchmesser sechs kreisförmige Aussparungen 21 von etwa 20 mm Durchmesser eingebracht, an die vom Kreisdurchmesser ausgehend tangentiale Schlitze 22 heranlaufen. Die Schlitze 22 bilden wiederum einen spitzen Winkel mit einem Betrag von weniger al 90_{°} mit der Tangente an den Umfang der Scheibe 20. Konzentrisch um den Mittelpunkt befindet sich eine weitere Aussparung 23, die aber in diesem Fall größer als die Aussparungen 21 ist. Durch eine derartige Ausbildung werden sechs Stromleiter 24 mit jeweils einem radialen und einem azimutalen Bereich gebildet, wobei sich wiederum jeweils die Fläche des Stromleiters über den gesamten Bereich stetig ändert. Vor der Begrenzung durch den Steg 22 wird eine Winkelfläche 25 gebildet, auf dem sich der Steg 50 gemäß FIG 5 befindet. Ganz entsprechend sind gegenüber sind wiederum zur Gewährleistung einer mechanischen Stabilität in Vertiefungen 26 die Abstandsstücke 60 aus schlecht leitendem Material vorhanden.

Weiterhin sind gemäß FIG 7 in der CrCu-Kontaktscheibe 40 und zusätzlich in der hier vorhandenen Kontaktstückunterlage 30 Schlitze 41 bzw. 31 vorhanden, wobei die Scheiben 30 und 40 auf der Spulenscheibe 20 so orientiert wird, daß die Schlitze 31 bzw. 41 jeweils die den Schlitzen 22 gegenüberliegende Seite des Stegbereiches 25 begrenzen. Bei diesem Ausführungsbeispiel ergibt sich dabei zwischen dem durch den Mittelpunkt der Aussparungen 21 führenden Radien und den Schlitzlinien jeweils ein Winkel von 15_{°}, was in FIG 8 am Kontakt A angedeutet ist.

Die azimutale Orientierung der Kontaktanordnung mit zwei an sich gleichen Kontakten A und B ergibt sich aus FIG 8. Dargestellt sind Kontaktbolzen 10a bzw. b, Spulenscheibe 20a bzw. b, Kontaktstückunterlage 30a bzw. b und Kontaktstück 40a bzw. b.

Aufgrund des Durchmessers der Kontakte einerseits und der Größe und Anzahl der Aussparungen andererseits ergibt sich die Verwendbarkeit der beschriebenen Kontaktanordnungen für unterschiedlich hohe Ströme. So ist die Kontaktanordnung gemäß den Figuren 1 bis 4 für Ströme bis ca. 40 kA und die Kontaktanordnung gemäß den Figuren 5 bis 8 für Ströme über ca. 40 kA geeignet. Aus FIG 9 ergibt sich, daß in eine Spulenscheibe 20 auch jeweils zwei kreisförmige Aussparungen 21 gruppenweise aneinandergereiht werden können. Insgesamt sind dabei bei hoher Stromtragfähigkeit nur vier Gesamtaussparungen notwendig. Von einer Seite der Aussparungen werden jeweils wieder unter spitzem Winkel mit der Tangente an den Kreisumfang Schlitze 22 an die Aussparungen 21 herangebracht. Der Endbereich der Stromleiter 24 für die Stege 50 ergibt sich hier in etwa trapezförmig mit 25. Entsprechende Stützkörper aus elektrisch schlecht leitendem Material sind in Vertiefungen 26 angebracht. Die darüberliegenden Kontaktscheibe 40 bzw. Kontaktstückunterlage 30 hat wiederum entsprechend Schlitze 31 und 41, die jeweils die andere Stegseite begrenzen.

Die azimutale Ausrichtung einer Kontaktanordnung mit Kontakten gemäß FIG 9 ergibt sich im wesentlichen entsprechend der FIG 4.

Die Abmessungen der Kontakte mit Kontaktstück 40 und dahinterliegender Spulenscheibe 20 können variiert werden. Bei der Spulenscheibe 20 liegt das Verhältnis des Gesamtdurchmessers zum Durchmesser der kreisförmigen Aussparungen 21 vorteilhaft zwischen 3:1 und 6:1. Versuche haben ergeben, daß bei derartiger Dimensionierung ein optimiertes axiales Magnetfeld erzielt wird.

## Patentansprüche

1. Kontaktanordnung für Vakuumschalter, mit zwei koaxial einander gegenüber angeordneten und in ihrer Achsrichtung relativ zueinander verschiebbaren Kontakten (A, B), die je aus einem scheibenförmigen Kontaktstück mit Kontaktfläche und einer dahinter im Abstand liegenden Scheibe (20) aus elektrisch gut leitendem Material bestehen, welche Scheiben (20a, 20b) jeweils direkt mit einem zentralen Stromzuführungsbolzen (10) verbunden sind und durch ihre Formgebung mit kreisförmigen Aussparungen (21a, 21b) und Schlitzen (22) radial und azimutal verlaufende Stromleiter und dadurch Mittel zur Erzeugung von axialen Magnetfeldern realisieren, wobei der Strom vom Stromzuführungsbolzen (10) über die Stromleiter der Scheibe (20) und von dort über von den Schlitzen (22) seitlich begrenzte Stege zum Kontaktstück geführt wird, dadurch gekennzeichnet, daß die Schlitze (22) unter einem spitzen Winkel « 90_{°}) mit der Umfangstangente vom Außendurchmesser der Scheibe (20) ausgehend mit den Außenkanten tangential an die kreisförmigen Aussparungen (21) laufen und daß die einander gegenüber angeordneten Kontakte (A, B) azimutal derart orientiert sind, daß die kreisförmigen Aussparungen (21a, 21b)) der beiden gegenüberliegenden Scheiben (20a, 20b) in Achsrichtung deckungsgleich sind, zwei benachbarte tangentiale Schlitze (22) dagegen nur am Außendurchmesser der Scheiben (20a, 20b) einander gegenüberstehen.

2. Kontaktanordnung nach Anspruch 1, dadurch gekennzeichnet, daß für Abschaltströme bis ca. 40 kA die einzelnen radial und azimutal verlaufenden Stromleiter (26) aus wenigstens drei, vorzugsweise vier, Elementen bestehen.

3. Kontaktanordnung nach Anspruch 1, dadurch gekennzeichnet, daß für Abschaltströme über ca. 40 kA die einzelnen radial und azimutal verlaufenden Stromleiter (26) aus sechs oder mehr Elementen bestehen.

4. Kontaktanordnung nach Anspruch 1, dadurch gekennzeichnet, daß zur Formung der radial und azimutal verlaufenden Stromleiter zwei oder mehrere kreisförmige Aussparungen (21) aneinandergereiht sind.

5. Kontaktanordnung nach Anspruch 4, wobei speziell zwei kreisförmige Aussparungen aneinandergereiht sind, dadurch gekennzeichnet, daß für Abschaltströme über ca. 40 kA die einzelnen radial und azimutal verlaufenden Stromleiter (24) aus wenigstens drei, vorzugsweise vier, Elementen bestehen.

6. Kontaktanordnung nach Anspruch 1, dadurch gekennzeichnet, daß die an den Enden (25) der Stromleiter (24) angeordneten Stege (50) eine dreieckige oder viereckige Grundfläche haben.

7. Kontaktanordnung nach Anspruch 6, dadurch gekennzeichnet, daß die Stege (50) spanlos geformte Bleche aus elektrisch gut leitendem Werkstoff, z.B. Kupfer, sind, die auf die Scheibe (20) aufgelötet sind.

8. Kontaktanordnung nach Anspruch 6, dadurch gekennzeichnet, daß die Stege (50) aus der Scheibe (20) formgepreßt sind.

9. Kontaktanordnung nach einem der vorhergehenden Ansprüche, dadurch gekennzeichnet, daß auf der Scheibe (20) azimutal verteilte Abstandsstücke (60) vorhanden sind, die auf der anderen Seite der Schlitze (22) jeweils den Stegen (50) gegenüberliegen.

10. Kontaktanordnung nach einem der vorhergehenden Ansprüche, dadurch gekennzeichnet, daß die die Aussparungen (21) und Schlitze (22) aufweisenden Scheiben (20) Gußteile sind.

11. Kontaktanordnung nach Anspruch 1, dadurch gekennzeichnet, daß zwischen Scheibe (20) und Kontaktstück (40) eine Kontaktstückunterlage (30) aus elektrisch gut leitfähigem Material angeordnet ist.

12. Kontaktanordnung nach einem der vorhergehenden Ansprüche, dadurch gekennzeichnet, daß die Kontaktstücke (40a, 40b) und gegebenenfalls die Kontaktstückuntedagen (30a, 30b) eine entsprechend der Zahl der kreisförmigen Aussparungen (21) in der Scheibe (20) wenigstens gleiche Anzahl an radialen Schlitzen (31, 41) zur Unterdrückung von Wirbelströmen aufweisen.

13. Kontaktanordnung nach Anspruch 12, dadurch gekennzeichnet, daß die radialen Schlitze (31, 41) im Kontaktstück (40) und gegebenenfalls der Kontaktstückunterlage (30) über den den Schlitzen (22) abgewandten Kanten der Stege (50) verlaufen.

14. Kontaktanordnung nach einem der vorhergehenden Ansprüche, dadurch gekennzeichnet, daß das Kontaktstück (40) am Umfang abgerundet ist und aus einem Werkstoff auf der Basis von Kupfer und Chrom (CuCr) besteht.

## Claims

1. Contact arrangement for a vacuum switch, with two contacts (A, B) arranged coaxially with respect to one another and displaceable relative to one another in their axial direction, said contacts each comprising a disc-shaped contact piece with a contact surface and spaced behind it a disc (20) made from a material that is a good electrical conductor, said discs (20a, 20b) each being directly connected to a central current supplying rod (10) and by virtue of being constructed with circular recesses (21 a, 21 b) and slots (22) producing radially and azimuthally extending current conductors and hence means for generating axial magnetic fields, the current passing from the current supplying rod (10) to the contact piece via the current conductors of the disc (20) and from there via lands laterally delimited by said slots (22), characterised in that the slots (22) run at an acute angle « 90_{°}) to the outermost tangent of the disc (20) and with their outer edges tangential to the circular recesses (21), and that the opposing contacts (A, B) are azimuthally orientated such that the circular recesses (21 a, 21 b) of the two opposing discs (20a, 20b) overlap one another in the axial direction, whereas two adjacent tangential slots (22) only oppose one another on the outer diameter of the discs (20a, 20b).

2. Contact arrangement according to claim 1, characterised in that for breaking currents up to approx. 40 kA the individual radially and azimuthally extending current conductors (26) consist of at least three, preferably four, elements.

3. Contact arrangement according to claim 1, characterised in that for breaking currents above approx. 40 kA the individual radially and azimuthally extending current conductors (24) consist of six or more elements.

4. Contact arrangement according to claim 1, characterised in that to produce the radially and azimuthally extending current conductors two or more circular recesses (21) are ranged alongside one another.

5. Contact arrangement according to claim 4, wherein specifically two circular recesses are ranged alongside one another, characterised in that for breaking currents above approx. 40 kA the individual radially and azimuthally extending current conductors (24) consist of at least three, preferably four, elements.

6. Contact arrangement according to claim 1, characterised in that the lands (50) located at the extremities (25) of the current conductors (24) have a triangular or square base.

7. Contact arrangement according to claim 6, characterised in that the lands (50) are thermoformed sheets of a material that is a good electrical conductor, e.g. copper, which are welded onto the disc (20).

8. Cotact arrangement according to claim 6, characterised in that the lands (50) are compression- moulded from the disc (20).

9. Contact arrangement according to any of the preceding claims, characterised in that on the disc (20) are azimuthally distributed spacers (60), which each lie opposite the lands (50) on the other side of the slots (22).

10. Contact arrangement according to any of the preceding claims, characterised in that the discs (20) having the recesses (21) and slots (22) are castings.

11. Contact arrangement according to claim 1, characterised in that between the disc (20) and the contact piece (40) is disposed a contact piece backing member (30) made from a material that is a good electrical conductor.

12. Contact arrangement according to any of the preceding claims, characterised in that the contact pieces (40a, 40b), and if applicable the contact pieces backing members (30a, 30b), have at least an equal number of radial slots (31, 41) for suppressing eddy currents, according to the number of circular recesses (21) in the disc (20).

13. Contact arrangement according to claim 12, characterised in that the radial slots (31, 41) in the contact piece (40), and if applicable the contact piece backing member (30), extend over the edges of the lands (50) that are remote from the slots (22).

14. Contact arrangement according to any of the preceding claims, characterised in that the contact piece (40) is rounded at the circumference and consists of a material based on copper and chromium (CuCr).

## Revendications

1. Dispositif de contact pour des interrupteurs sous vide, comportant deux contacts (A, B), qui sont disposés coaxialement en vis-à-vis l'un de l'autre, sont déplaçables l'un par rapport à l'autre dans leur direction axiale et sont constitués chacun par une pièce de contact en forme de disque munie d'une surface de contact, et par un disque (20) situé à distance en arrière de cette surface et réalisé ; en un matériau bon conducteur de l'électricité, lesquels disques (20a, 20b) sont reliés chacun directement à une broche centrale (10) d'amenée du courant et forment, par leur configuration comprenant des évidements de forme circulaire (21 a, 21 b) et des fentes (21), des conducteurs s'étendant dans les directions radiale et azimutale, et, de ce fait, des moyens pour produire des champs magnétiques axiaux, le courant circulant depuis la broche (10) d'alimentation en courant jusqu'à la pièce de contact en passant dans les conducteurs du disque (20) et dans les barrettes limitées latéralement par les fentes (22), caractérisé par le fait que les fentes (22) s'étendent, en faisant un angle aigu « 90°) avec la tangente à la circonférence extérieure du disque (20), à partir de cette circonférence, de telle sorte que leurs bords extérieurs sont tangents aux évidements circulaires (21), et que les contacts (A, B), disposés réciproquement en vis-à-vis, sont orientés dans la direction azimutale de telle sorte que les évidements circulaires (21 a, 21b) des deux disques (20a, 20b), disposés en vis-à-vis, sont en recouvrement dans la direction axiale, tandis que deux fentes tangentielles voisines (22) sont situées mutuellement en vis-à-vis uniquement au niveau du pourtour extérieur des disques (20a, 20b).

2. Dispositif de contact suivant la revendication 1, caractérisé par le fait que, pour des courants de coupure atteignant jusqu'à environ 40 kA, les différents conducteurs (26), qui s'étendent dans les directions radiale et azimutale, sont constitués par au moins trois et de préférence quatre éléments.

3. Dispositif de contact suivant la revendication 1, caractérisé par le fait que, pour des courants de coupure dépassant environ 40 kA, les différents conducteurs 24, qui s'étendent dans les directions radiale et azimutale, sont. constitués par six éléments ou plus.

4. Dispositif de contact suivant la revendication 1, caractérisé par le fait que, pour la formation des conducteurs s'étendant dans les directions radiale et azimutale, deux ou plusieurs évidements circulaires (21) sont disposés côte-à-côte.

5. Dispositif de contact selon la revendication 4, dans lequel notamment deux évidements circulaires sont disposés l'un à côté de l'autre, caractérisé en ce que, pour des courants de coupure dépassant environ 40 kA, les différents conducteurs (24), qui s'étendent dans des directions radiale et azimutale, sont constitués par au moins trois et de préférence quatre éléments.

6. Dispositif de contact suivant la revendication 1, caractérisé par le fait que les barrettes (50), disposées sur les extrémités (25) des conducteurs (24), possèdent une surface de base triangulaire ou carrée.

7. Dispositif de contact suivant la revendication 6, caractérisé par le fait que les barrettes (50) sont des tôles façonnées sans formation de copeaux, qui sont réalisées en matériau bon conducteur de l'électricité, par exemple du cuivre, et sont soudées sur le disque (20).

8. Dispositif de contact suivant la revendication 6, caractérisé par le fait que les barrettes (50) sont façonnées par emboutissage à partir du disque (20).

9. Dispositif de contact suivant l'une des revendications précédentes, caractérisé par le fait que sur le disque (20) sont présentes des entretoises (60), qui sont réparties dans la direction azimutale et, sur l'autre face des fentes (22), sont situées respectivement en vis-à-vis des barrettes (50).

10. Dispositif de contact suivant l'une des revendications précédentes, caractérisé par le fait que les disques (20) comportant les évidements (21) et les fentes (22) sont des pièces en fonte.

11. Dispositif de contact suivant la revendication 1, caractérisé par le fait qu'un support (30) pour une pièce de contact , et qui est réalisé en un matériau bon conducteur de l'électricité, est disposé entre un disque (20) et une pièce de contact (40).

12. Dispositif de contact suivant l'une des revendications précédentes, caractérisé par le fait que les pièces de contact (40a, 40b) et éventuellement les supports (30a, 30b) des pièces de contact comportent un nombre de fentes radiales (31, 41) servant à supprimer des courants de Foucault, qui est égal au moins au nombre des évidements circulaires (21) ménagés dans le disque (20).

13. Dispositif de contact suivant la revendication 12, caractérisé par le fait que les fentes radiales (31, 41), présentes dans la pièce de contact (40) et éventuellement dans le support (30) de la pièce de contact, s'étendent au-delà des bords des barrettes (50), tournées à l'opposé des fentes (22).

14. Dispositif de contact suivant l'une des revendications précédentes, caractérisé par le fait que la pièce de contact (40) est arrondie sur son pourtour et est réalisée en un matériau à base de cuivre ou de chrome (CuCr).
